# EUROPÄISCHE PATENTSCHRIFT

(11) **EP 1 160 061 B1**
(45) Veröffentlichungstag und Bekanntmachung des Hinweises auf die Patenterteilung: **27.03.2002**
(21) Anmeldenummer: 00110491.8
(22) Anmeldetag: 17.05.2000
(51) Int. Cl.: B26D 7/01

(54) **Vorschubsattel für Schneidemaschine zum Schneiden von gestapeltem, blattförmigem Gut**
Back gauge for machines for cutting stacked sheet material
Equerre d'avancement pour une machine pour la coupe d'une rame de matériau en feuille

(43) Veröffentlichungstag der Anmeldung: 05.12.2001
(73) Patentinhaber: Adolf Mohr Maschinenfabrik GmbH & Co. KG, 65719 Hofheim am Taunus (DE)
(72) Erfinder: Gross, Helmut, 65719 Hoffheim (DE); Rasch, Adolf, 65207 Wiesbaden (DE)
(74) Vertreter: Quermann, Helmut, Dipl.-Ing.

(56) Entgegenhaltungen:
- CH-A- 265 523
- FR-A- 1 335 458
- FR-A- 1 447 312
- GB-A- 566 754
- US-A- 1 347 536
- US-A- 3 032 209
- US-A- 3 375 939
- US-A- 4 895 059

## Beschreibung

Die Erfindung betrifft eine Schneidmaschine zum Schneiden von gestapeltem, blattförmigen Gut, mit einem Tisch zur Aufnahme des zu schneidenden Gutes und einem Vorschubsattel zum Verschieben des Schneidgutes in Richtung der Schneidebene des Messers der Maschnine, wobei der Vorschubsattel auf seiner dem Tisch zugewandten Unterseite Gleiter aufnimmt, die im Bereich der Stirnfläche des Vorschubsattels, die der Anlage des Schneidguts dient, den Abstand zwischen dem Vorschubsattel und dem Tisch überbrücken.

Schneidmaschinen zum Schneiden von gestapeltem, blattförmigen Gut, mit einem Tisch zur Aufnahme des zu schneidenden Gutes und einem Vorschubsattel zum Verschieben des Schneidgutes in Richtung der Schneidebene des Messers der Maschine sind aus dem Stand der Technik hinlänglich bekannt, beispielsweise aus der EP-A-0 056 074. Es handelt sich in der aller Regel um sogenannte Planschneidmaschinen, bei denen ein Schneidmesser in einer Ebene senkrecht zur Schneidgut aufnehmenden Tischfläche bewegt wird. Diese Bewegung erfolgt insbesondere in Art eines Schwingschnittes. Im unteren Totpunkt dringt das Messer in eine Schneidleiste aus Kunststoff ein, die in den Tisch eingelassen ist. Die obere Fläche der Schneidleiste bildet zwar, soweit dies technisch darstellbar ist, eine Ebene mit der Oberfläche des Tisches. Durch das fortwährende Eindringen des Schneidmessers in die Schneidleiste ergeben sich in dieser Kanten und Unebenheiten, so daß ein Überfahren der Schneidleiste mit dem Vorschubsattel ausgeschlossen ist. Das zu schneidende Gut befindet sich in aller Regel auf einem Hintertisch und das geschnittene Gut auf einem Vordertisch der Schneidmaschine.

Die Oberfläche des Tisches derartiger Schneidmaschinen ist recht groß, so daß bei der Metallbearbeitung der Oberfläche des Tisches bei dessen Herstellung Unebenheiten der Tischoberfläche nicht ausgeschlossen werden können. Der verfahrbare Vorschubsattel liegt zwar auf dem Tisch auf; dennoch ist aufgrund der Unebenheiten der Tischoberfläche nicht sichergestellt, daß der Vorschubsattel über seine gesamte Länge auf dem Tisch aufliegt, so daß die unteren Blattlagen eines zu schneidenden Schneidgutstapels präzise vom Vorschubsattel vorgeschoben werden können. Die Folge sind fehlerhafte Schnitte, womit sich der geschnittene Stapel als Ausschußprodukt darstellt. Der genannte Nachteil ist dann besonders gravierend, wenn von dem Vorschubsattel nicht ein Schneidgutstapel, sondern eine Vielzahl nebeneinander unmittelbar am Vorschubsattel anliegende Teilstapel vorgeschoben werden müssen, deren Kontaktfläche am Vorschubsattel, insbesondere deren Kontaktlinie am Vorschubsattel im Bereich der Tischoberfläche sehr gering bzw. sehr kurz ist.

Bekannte Vorschubsattel, die als Einheit auf dem Tisch aufliegen, beschädigen die Schneidleiste, wenn sie diese überfahren. Mit solchen Vorschubsatteln ist es demnach nicht möglich, Schneidgut mittels des Vorschubsattels vollständig über die Schneidebene hinaus vorzuschieben. Bei besonderem blattförmigem Gut, zum Beispiel beschichteten Papieren, finden spezielle Vorschubsattel Verwendung, insbesondere sogenannte Neigesattel. Diese sind zusätzlich um eine parallel zur Schneidebene und parallel zur Tischoberfläche angeordnete Achse neigbar und dienen der Vermeidung und Kompensierung von Ober- und Unterschnitt. So führt ein Oberschnitt dazu, daß die obere Blattlage beim Schnitt vom Vorschubsattel weggezogen wird und es wird, um dies zu kompensieren, der Vorschubsattel im oberen Bereich entsprechend nach hinten, somit von der Schneidebene weg geneigt. - Die Möglichkeit, den Vorschubsattel zu neigen, führt allerdings dazu, daß er in seiner Normalstellung und in seiner den Oberschnitt kompensierenden Stellung im Kontaktbereich mit dem Schneidgut von der Tischoberfläche abgehoben ist und nur in seiner vollständig nach unten geneigten Stellung zur Kompensierung des Unterschnittes auf dem Tisch aufliegt. Somit ist nur im letztgenannten Fall sichergestellt, daß die untere Blattlage des Stapels bzw. Teilstapels exakt mittels des Vorschubsattels vorgeschoben werden kann.

Eine Schneidmaschine der eingangs genannten Art ist aus der CH 265 523 A bekannt. Bei dieser ist der jeweilige Gleiter in großem Abstand zu der das Schneidgut kontaktierenden Stirnfläche des Vorschubsattels in diesem schwenkbar gelagert. Der jeweilige Gleiter ist stabförmig ausgebildet und es bilden die der Stirnfläche des Vorschubsattels zugeordnete Stirnfläche und die Stirnfläche der Vorschubsattels miteinander im Wesentlichen eine Ebene. Der jeweilige Gleiter ist damit um eine Achse schwenkbar gelagtert, die parallel zur Stirnfläche des Vorschubsattels angeordnet ist.

Es ist Aufgabe der vorliegenden Erfindung eine Schneidmaschine der eingangs genannten Art so weiter zu bilden, dass unabhängig von eventuellen Unebenheiten der Tischoberfläche der Schneidmaschine eine exakte Anlage auch der unteren Blattlagen des Stapels bzw. der Teilstapel am Vorschubsattel gewährleistet ist und die Schneidleiste der Schneidmaschine vom Vorschubsattel überfahren werden kann.

Gelöst wird die Aufgabe bei einer Schneidmaschine der eingangs genannten Art dadurch, dass der jeweilige Gleiter im Bereich der das Schneidgut kontaktierenden Stirnfläche des Vorschubsattels in diesen eingesetzt ist und einen den Tisch kontaktierenden Gleiterabschnitt aufweist, der um eine parallel zur Tischoberfläche und senkrecht zur Stirnfläche des Vorschubsattels angeordnete Achse schwenkbar ist.

Erfindungsgemäß ist somit vorgesehen, daß der Vorschubsattel nach wie vor auf der Tischoberfläche aufliegen kann. In diesem Fall sind die nachgiebigen Gleiter vollständig in den Vorschubsattel eingefahren und es erfolgt der Vorschub des Schneidgutes mittels des Vorschubsattels und/oder der Gleiter. Fährt der Vorschubsattel über eine Unebenheit im Tisch, die eine Vertiefung darstellt, fahren die in diesem Bereich befindlichen Gleiter aus und überbrücken den Abstand zwischen dem Vorschubsattel und der Tischoberfläche. Die nachgiebige Überbrückung des Abstandes zwischen dem Vorschubsattel und dem Tisch stellt demzufolge auch bei der Ausbildung eines Vorschubsattels als Neigesattel sicher, daß, unabhängig von der Stellung des Neigesattels, ein zwischen dem Neigesattel und dem Tisch gegebenenfalls existierender Abstand überbrückt wird. Das Ausfahren der Gleiter erfolgt beispielsweise unter deren Eigengewicht oder aufgrund einer Vorspannung, gegebenenfalls unter Verwendung von Federn. - Erfindungsgemäß ist des Weiteren vorgesehen, daß der jeweilige Gleiter nur den Bauraum im vorderen Bereich des Vorschubsattels benötigt. Er weist den den Tisch kontaktierenden Gleiterabschnitt auf, der um die parallel zur Tischoberfläche und senkrecht zur Stirnfläche des Vorschubsattels angeordnete Achse schwenkbar nachgiebig ist. Die Kraft, die beim Vorschieben des Schneidgutes auf den Gleiter einwirkt, ist somit in Richtung der Schwenkachse des den Tisch kontaktierenden Gleiterabschnitts gerichtet. Bei dieser Ausbildung ist insbesondere daran gedacht, daß der Gleiter aus Kunststoff besteht, insbesondere als Spritzgußteil ausgebildet ist. Die Achse, um die der Gleiterabschnitt schwenkbar ist, ist vorzugsweise durch ein Filmscharnier gebildet. Aufgrund der vorbeschriebenen Lagerung des jeweiligen Gleiterabschnittes bildet der nachgiebige Gleiterabschnitt mit seiner in Kontakt mit dem Schneidgutstapel gelangenden Stirnfläche, unabhängig von der jeweiligen Position des Gleiterabschnitts, eine Ebene mit der Stirnfläche des Vorschubsattels bzw. der Stirnfläche der anderen Gleiterabschnitte. Auf einfache Art und Weise läßt sich diese Ebene darstellen, in dem, bei in den Vorschubsattel eingebauten Gleiter, die Frontfläche von Gleiter und Vorschubsattel bearbeitet, insbesondere geschliffen wird.

In aller Regel wird der Vorschubsattel auf seiner dem Schneidgut zugewandten Seite rechenartig ausgebildet sein, so daß er bei mittels eines Preßbalkens gepreßten Schneidgutes möglichst weit in Richtung der Schneidebene der Schneidmaschine verfahren kann, indem die Zinken des Rechens in Ausnehmungen des Preßbalkens eintreten. Bei einer solchen Ausbildung des Vorschubsattels nehmen die Zinken die Gleiter auf, die somit in die Zinken ein- bzw. ausgefahren werden. Die das Schneidgut kontaktierenden Stirnflächen der Zinken des Rechens sind dabei in einer Ebene und im wesentlichen senkrecht zu der das Schneidgut aufnehmenden Tischfläche sowie im wesentlichen parallel zur Schneidebene des Messers orientiert.

Bei der Ausbildung des Vorschubsattels in Art eines Rechens ist insbesondere vorgesehen, daß jede Zinke einen Gleiter aufnimmt.

Die erfindungsgemäße Gestaltung des Vorschubsattels mit den nachgiebigen Gleitern erlaubt es, die Schneidleiste der Schneidmaschine zu überfahren. Sollte die Schneidleiste geringfügig über die Ebene des Tisches hinausstehen, führt die Bewegung des Vorschubsattels über die Schneidleiste dazu, daß die Gleiter geringfügig eingefahren werden, da der Vorschubsattel bzw. die Zinken des Vorschubsattels so gestaltet sind, daß sie im vorderen Bereich des Vorschubsattels, der das Schneidgut kontaktiert, nicht auf dem Tisch aufliegen können. Insofern ist der Vorschubsattel konstruktiv mit einem Höhenrücksprung versehen.

In den Figuren sind zwei Ausführungsformen einer Schneidmaschine veranschaulicht, deren Vorschubsattel mit Gleitern zur Überbrückung des Abstandes zwischen dem Vorschubsattel und dem Tisch versehen sind. Die Erfindung ist hierbei im Wesentlichen anhand der Figuren 6 bis 10 erläutert. Die Figuren 1 bis 5 veranschaulichen eine nicht erfindungsgemäße Ausführungsform, sind aber in der Beschreibung enthalten, da insbesondere die Figuren 1, 4 und 5 den grundsätzlichen Aufbau der Schneidmaschine und des Neigesattels verdeutlichen.

Es stellt dar:
- Figur 1: eine erste Ausführungsform der Schneidmaschine in einem Schnitt senkrecht zur Schneidebene des Messers im Bereich des Schneidmessers, Preßbalkens, Vorschubsattels und des angrenzenden Tischbereiches,
- Figur 2: eine Ansicht X des in Figur 1 gezeigten Vorschubsattels,
- Figur 3: ein gegenüber der Ausführungsform nach der Figur 1 modifizierte Gestaltung des Vorschubsattels in Art eines Neigesattels, in seiner nicht geneigten Ausgangsstellung,
- Figur 4: den in Figur 3 gezeigten Neigesattel in einer nach oben geneigten Stellung,
- Figur 5: den in Figur 3 gezeigten Neigesattel in einer nach unten geneigten Stellung,
- Figur 6: einen Schnitt senkrecht zur Schneidebene des Messers durch einen modifiziert gestalteten Vorschubsattel,
- Figur 7: eine Ansicht Y des in Figur 6 gezeigten Vorschubsattels,
- Figur 8: einen Schnitt senkrecht zur Schneidebene durch das bei dieser Ausführungsform Verwendung findende Rechenteil,
- Figur 9: eine Ansicht Z gemäß Figur 8 der bei dieser Ausführungsform Verwendung findenden Gleiter (Stirnansicht) und
- Figur 10: eine Seitenansicht eines Gleiters.

Die in Figur 1 teilweise dargestellte Schneidmaschine weist einen Tisch 1 mit horizontaler Tischfläche 2 auf. In eine senkrecht zur Blattebene der Zeichnung verlaufende, in den Tisch 1 eingebrachte Nut 3 ist eine Schneidleiste 4 aus Kunststoff eingelegt. Oberhalb der Schneidleiste 4 ist ein keilförmiges Schneidmesser 5 positioniert und an einem Messerträger 6 befestigt Der Messerträger ist mittels eines Antriebes, beispielsweise eines Kurbelantriebes senk- und hebbar, wobei das Messer 5 im Schwingschnitt bewegt wird und im unteren Totpunkt geringfügig in die Schneidleiste 4 eindringt. In der Figur 1 ist der obere Totpunkt von Messer 5 und Messerbalken 6 gezeigt. Die senkrecht zur Ebene des Zeichnungsblattes verlaufende Schneidebene ist in der Figur 1 mit der strichlierten Linie 7 verdeutlicht. Der, bezogen auf die Orientierung des Zeichnungsblattes links neben der Linie befindliche Bereich des Tisches 1 dient der Aufnahme des zu schneidenden Gutes, der rechts befindliche Bereich der Aufnahme des geschnittenen Gutes.

Figur 1 veranschaulicht einen mittels eines Vorschubsattels 8 bis zur Schneidebene 7 vorgeschobenen Schneidgutstapel 9, der durch eine Vielzahl aufeinanderliegender Blätter aus Papier gebildet ist. Es kann sich hierbei um einen einzigen Stapel 9 handeln, der sich beispielsweise über einen wesentlichen Bereich der Breite des Vorschubsattels 8, bezogen auf seine Stirnfläche 19, erstreckt. Es können allerdings auch eine Vielzahl von Teilstapeln nebeneinander positioniert sein.

In den rückwärtigen Bereich des Vorschubsattels 8 greift in eine in diesem vorgesehene Ausnehmung ein von unten eingesteckter Lagerzapfen 10 ein, der mit seinem unteren Bolzenabschnitt 11 einen senkrecht zur Schneidebene 7 im Tisch 1 verlaufende, nicht gezeigte Nut durchsetzt und in gleichfalls nicht gezeigter Art und Weise unterhalb der Tischplatte mit einem Schlitten einer Spindel verbunden ist, die in Nutrichtung orientiert ist. Durch Antreiben der Spindel in der einen bzw. anderen Richtung wird der Schlitten in der entsprechenden Richtung verfahren und damit der Lagerzapfen 10 und der mit diesem formschlüssig verbundene Vorschubsattel 8 entsprechend bewegt. Die Bewegungsrichtung des Vorschubsattels 8 senkrecht zur Schneidebene 7 ist mit einem Doppelpfeil A veranschaulicht.

Der Rechen 8 besteht, bei dem Ausführunngsbeispiel nach den Figuren 1 und 2 aus einem den Lagerzapfen 10 aufnehmenden Lagerflansch 12 und einem mit diesem mittels einer Schraube 13 verschraubten Rechen 14. Dieser besitzt einen hinteren Basisabschnitt 15 und eine Vielzahl parallel und in relativ geringem Abstand zueinander angeordnete Zinken 16, die sich senkrecht zur Tischfläche 2 erstrecken. Die Stirnflächen 10 der Zinken 16 sind parallel zur Schneidebene positioniert, so daß beim Vorschieben eines Schneidgutstapels dieser quaderförmig ausgerichtet ist. Auf der dem Messerträger 6 abgewandten Seite des Schneidmessers 5 ist schließlich ein mittels eines Antriebes absenk- und anhebbarer Preßbalken 17 vorgesehen, der auf den Schneidgutstapel 9 absenkbar ist. Der Preßbalken 17 ist auf seiner dem Messer 5 abgewandten Seite gleichfalls rechenartig ausgebildet, so daß auch in der in Figur 1 gezeigten relativ weit vorgeschobenen Position des Vorschubsattels 8 der Preßbalken 17 auf den Schneidgutstapel 9 abgesenkt werden kann.

Unabhängig davon, ob der Vorschubsattel 8, konkret der Rechenabschnitt des Vorschubsattels 8, auf den Tisch 1 aufliegt oder nicht, ist ein exaktes Vorschieben des Schneidgutstapels 9, insbesondere der unteren Blätter des Stapels 9 durch die erfindungsgemäße Positionierung von Gleitem 18 im unteren Bereich des Rechens 14 sichergestellt. Entsprechend der Anzahl der Zinken 16 sind derartige Gleiter 18 vorgesehen, die als Stäbe mit quadratischem Querschnitt ausgebildet sind. Deren Breite und Höhe entspricht der Stärke der jeweiligen Zinke 16, wobei die Zinken 16 und die Stäbe, wie der Darstellung der Figur 2 zu entnehmen ist, im wesentlichen in einer Flucht angeordnet sind.

Die Figur 1 veranschaulicht die Lagerung des jeweiligen Gleiters 18 im Vorschubsattel 8. Der Gleiter 18 ist, bezogen auf seine Längserstreckung, im wesentlichen parallel zur Tischoberfläche 2 und senkrecht zur Schneidebene orientiert sowie mittels eines sich in Längsrichtung des Gleiters 18 erstreckenden Langloches 20 in einer Achse 21 gelagert, die ihrerseits im unteren Abschnitt des Basisabschnitts 15 des Rechens 14 gelagert ist. In den Basisabschnitt 15 ist ferner eine Stellschraube 22 eingeschraubt, die die rückwärtige Fläche 23 des Gleiters 18 kontaktiert, dies derart, daß der Gleiter 18 in seiner Längsrichtung spielfrei zugestellt werden kann, so daß in jeder Winkelstellung des Gleiters 18 sichergestellt ist, daß dessen Stirnfläche 24 eine Ebene mit der Stimfläche 19 der zugeordneten Zinke 16 bildet.

Ungeachtet der Einwirkung der Stellschraube 22 auf den jeweiligen Gleiter 18 kann dieser in gewissenem Maße frei schwenken, so daß er sich relativ zum Rechen 14 bewegen kann. Die untere Kante liegt deshalb immer auf der Tischfläche 2 auf, unabhängig, ob eine infolge Unebenheiten geänderte Kontur der Tischfläche 2 vorliegt. Der Gleiter 18 kann auch über die Schneidleiste 3 hinweg gleiten, so daß der Vorschubsattel 8 über die in Figur 1 gezeigte Position weiter nach vorne geschoben werden kann, so weit, daß die Stirnfläche 19 der Zinken 16 über die Schneidebene 7 hinaus verfahren wird.

Im Sinne der vorliegenden Erfindung ist es selbstverständlich nicht erforderlich, daß der Vorschubsattel 8 mehrteilig ausgebildet ist; statt dessen können der Lagerflansch 12 und der Rechen 14 auch ein Teil bilden. Dies wird insbesondere bei kleineren Rechen der Fall sein.

Die Figuren 3 bis 5 veranschaulichen den Einsatz der zu den Figuren 1 und 2 beschriebenen Gleiter 18 bei einem Neigesattel. Bei diesem ist mit dem Lagerflansch 12 ein Ansatzstüch 26 verbunden, das mehrere vertikal orientierte Stellschrauben 27 aufnimmt. Über diese kann manuell oder motorisch der Vorschubsattel 8, insbesondere der Rechen 18, um die den Lagerzapfen 10 durchsetzende Achse 28 gekippt werden.

Figur 3 veranschaulicht den Ausgangszustand des Rechens 14, der der Situation gemäß Figur 1 entspricht, bei einem Winkel von 90° zwischen der Tischfläche 2 und den Stirnflächen 19 der Zinken 16. Figur 4 zeigt die nach oben geneigten Sattel bei einem Winkel von 88°. Bei der Darstellung gemäß Figur 5 ist der Sattel nach unten geneigt, bei einem Winkel von 91°. In allen Fällen überbrückt der vordere Abschnitt des Gleiters 18 den Abstand zwischen der Unterkante der zugeordneten Zinke 16 und der Tischfläche 2.

Die Figuren 6 bis 10 zeigen die Gestaltung der relevanten Teile der Schneidmaschine bei einer abgewandelten Ausführungsform der Gleiter. Mit den Ausführungsformen nach den Figuren 1 bis 5 im wesentlichen übereinstimmende Teile sind der Einfachheit halber mit denselben Bezugsziffern bezeichnet. Dort erfolgt, im Unterschied zur Darstellung in Figur 1, der Vorschub des nicht gezeigten Schneidgutstapels, bezogen auf die Zeichenebene, von rechts nach links. Insofern ist ergänzend im linken Bereich des Zeichnungsblattes die Schneidebene 7 mit eingezeichnet worden.

Der Darstellung der Figur 6 ist zusätzlich zu entnehmen, daß in einer mit strichpunktierten Linien verdeutlichen Spindel 29 ein verfahrbarer Schlitten 30 gelagert ist, in den der Bolzenabschnitt 10 eingesetzt ist, der die kraftschlüssige Verbindung zum Vorschubsattel 8 herstellt. Mittels einer zusätzlichen, vertikal angeordneten Stellschraube 31 kann der Rechen 14 bezüglich der Tischfläche 2 geringfügig höhenjustiert werden. Aus Gründen der zeichnerischen Vereinfachung ist in der Figur 6 der Rechen 14 ohne die Gleiter gezeichnet, es wird insofern auf die Darstellung der Figuren 7 bis 10 verwiesen.

Die Figuren 7 und 8 zeigen ausschließlich den Rechen mit den in diesen eingesetzten Gleitern, die mit der Bezugsziffer 32 bezeichnet sind. Der einzelne Gleiter 32 ist in den Figuren 9 und 10 veranschaulicht.

Wie der Darstellung dieser Figuren zu entnehmen ist, ist der Gleiter 32 als Spritzgußteil ausgebildet, er besteht aus Kunststoff. Der jeweilige Zinken 16 weist in seinem vorderen, unteren Bereich einen Rücksprung 33 mit zusätzlicher Ausnehmung auf, in die jeweils ein Gleiter 32 eingesteckt ist, wobei ein U-förmiger Spreizvorsprung 34 des Gleiters 32 die Ausnehmung im Zinken 16 durchsetzt. Der Rechen selbst ist mit seiner unteren Kontur 35 parallel beabstandet zur Tischfläche 2 plaziert Der Gleiter 32 weist einen die Tischfläche 2 kontaktierenden Gleiterabschnitt 36 auf, der um eine parallel zur Tischfläche und senkrecht zur Stirnfläche 19 des Vorschubsattels angeordnete Achse 37 schwenkbar ist. Unten ist der Gleiterabschnitt 36 mit einer Krümmung versehen, so daß er quasi flächig auf dem Tisch 1 aufliegt. Im Bereich der Stimfläche 24, somit nicht nur im Bereich des Gleiterabschnitts 36, sondern auch des sich unmittelbar darin abschließenden Bereiches kontaktiert das vorzuschiebende Schneidgut den jeweiligen Gleiter 32.

Ändert sich, beispielsweise im Bereich der Schneidleiste 3 oder einer Unebenheit des Tisches oder infolge einer veränderten Einstellung des als Neigesattel ausgebildeten Vorschubsattels der Abstand zur Kontur 35 der Zinken führt dies dazu, daß der Gleiterabschnitt 36 mehr oder weniger ein- oder ausschwenkt. Der Gleiterabschnitt liegt damit immer auf dem Tisch auf.

## Patentansprüche

1. Schneidmaschine zum Schneiden von gestapeltem, blattförmigem Gut, mit einem Tisch zur Aufnahme des zu schneidenden Gutes und einem Vorschubsattel zum Verschieben des Schneidgutes in Richtung der Schneidebene des Messers der Maschine, wobei der Vorschubsattel (8) auf seiner dem Tisch (1) zugewandten Unterseite Gleiter (32) aufnimmt, die im Bereich der Stirnfläche (19) des Vorschubsattels (8), die der Anlage des Schneidguts (9) dient, den Abstand zwischen dem Vorschubsattel (8) und dem Tisch (1) überbrücken, **dadurch gekennzeichnet, daß** der jeweilige Gleiter (32) im Bereich der das Schneidgut (9) kontaktierenden Stirnfläche (19) des Vorschubsattels (8) in diesen eingesetzt ist und einen den Tisch (1) kontaktierenden Gleiterabschnitt (36) aufweist, der um eine parallel zur Tischoberfläche (2) und senkrecht zur Stirnfläche (19) des Vorschubsattels (8) angeordnete Achse (37) schwenkbar ist.

2. Schneidmaschine nach Anspruch 1, **dadurch gekennzeichnet, daß** der Gleiter (32) aus Kunststoff besteht, insbesondere als Spritzgußteil ausgebildet ist.

3. Schneidmaschine nach Anspruch 1 oder 2, **dadurch gekennzeichnet, daß** die Achse (37) durch ein Filmscharnier gebildet ist.

4. Schneidmaschine nach einem der Ansprüche 1 bis 3, **dadurch gekennzeichnet, daß** der Vorschubsattel (8) auf seiner dem Schneidgut (9) zugewandten Seite rechenartig ausgebildet und die das Schneidgut (9) kontaktierenden Stirnflächen (19) der Zinken (16) des Rechens (14) in einer Ebene und im wesentlichen senkrecht zu der das Schneidgut (9) aufnehmenden Tischfläche (2) sowie im wesentlichen parallel zur Schneidebene (7) des Messers (5) orientiert sind, wobei die Zinken (16) die Gleiter (32) aufnehmen.

5. Schneidmaschine nach Anspruch 4, **dadurch gekennzeichnet, daß** jede Zinke (16) einen Gleiter (32) aufnimmt, der zwischen der Zinke (16) und der Tischoberfläche (2) angeordnet ist.

6. Schneidmaschine nach einem der Ansprüche 1 bis 5, **dadurch gekennzeichnet, daß** der Vorschubsattel (8) als Neigesattel ausgebildet ist.

7. Schneidmaschine nach einem der Ansprüche 1 bis 6, **dadurch gekennzeichnet, daß** in den Tisch (1) der Schneidmaschine im Bereich der Schneidebene (7) eine Schneidleiste (3) eingelassen ist.

## Claims

1. A cutting machine for cutting stacked, sheet-like material, comprising a table for receiving the material to be cut and a feed bracket for displacing the material to be cut towards the cutting plane of the cutter of the machine, wherein the feed bracket (8) accommodates sliders (32) on its underside facing the table (1), which sliders bridge the gap between the feed bracket (8) and the table (1) in the region of the end face (19) of the feed bracket (8) which serves to contact the material to be cut (9), **characterised in that** the respective slider (32) is inserted in the feed bracket (8) in the region of the end face (19) thereof which contacts the material to be cut (9), and comprises a slider section (36) which contacts the table (1) and which can swivel about an axis (37) which is parallel to the table surface (2) and is perpendicular to the end face (19) of the feed bracket (8).

2. A cutting machine according to claim 1, **characterised in that** the slider (32) consists of a plastics material, and in particular is produced as an injection moulded part.

3. A cutting machine according to claims 1 or 2, **characterised in that** the axis (37) is formed by a film hinge.

4. A cutting machine according to any one of claims 1 to 3, **characterised in that** on its side facing the material to be cut (9) the feed bracket (8) is formed in the manner of a rake, and the end faces (19) of the teeth (16) of the rake (14) which contact the material to be cut (9) are oriented in a plane and substantially perpendicularly to the table surface (2) which receives the material to be cut (9), and are also oriented substantially parallel to the cutting plane (7) of the cutter (5), wherein the teeth (16) receive the sliders (32).

5. A cutting machine according to claim 4, **characterised in that** each tooth (16) receives a slider (32) which is disposed between the tooth (16) and the table surface (2).

6. A cutting machine according to any one of claims 1 to 5, **characterised in that** the feed bracket (8) is formed as a tilting bracket.

7. A cutting machine according to any one of claims 1 to 6, **characterised in that** a cutting strip (3) is embedded in the table (1) of the cutting machine in the region of the cutting plane (7).

## Revendications

1. Machine de coupe pour couper une rame de matériau en feuilles, empilées, comprenant une table pour accueillir le matériau à couper et une équerre d'avancement pour faire coulisser le matériau à couper en direction du plan de coupe de couteau de la machine, cette équerre d'avancement (8) accueillant dans sa face inférieure en regard de la table (1) des patins (32) qui chevauchent l'intervalle entre l'équerre d'avancement (8) et la table (1), dans la zone de la surface frontale (19) de l'équerre (8) qui sert à positionner le matériau à couper (9),
**caractérisée en ce que**
chaque patin (32) dans la zone de la surface frontale (19) de l'équerre d'avancement (8) en contact avec le matériau à couper (9), est inséré dans cette équerre et présente une section de glissement (36) en contact avec la table (1) et pouvant basculer autour d'un axe (37) parallèle à la surface (2) de la table et perpendiculaire à la face frontale (19) de l'équerre d'avancement (8).

2. Machine de coupe selon la revendication 1,
**caractérisée en ce que**
le patin (32) est une pièce en matière plastique, fabriquée notamment par injection.

3. Machine de coupe selon l'une des revendications 1 ou 2,
**caractérisée en ce que**
l'axe (37) est formé par un film-charnière.

4. Machine de coupe selon l'une des revendications 1 à 3,
**caractérisée en ce que**
l'équerre d'avancement (8), sur la face en regard du matériau à couper (9) a la forme d'un râteau, et les surfaces frontales (19) des dents (16) du râteau (14) en contact avec le matériau à couper (19) sont situées dans un plan en étant essentiellement perpendiculaires à la surface (2) de la table accueillant le matériau à couper (9) et parallèles au plan de coupe (7) du couteau (5), les patins (32) étant logés dans ces dents (16).

5. Machine de coupe selon la revendication 4,
**caractérisée en ce que**
chaque dent (16) accueille un patin (32) monté entre la dent (16) et la surface (2) de la table.

6. Machine de coupe selon l'une des revendications 1 à 5,
**caractérisée en ce que**
l'équerre d'avancement (8) est inclinée.

7. Machine de coupe selon l'une des revendications 1 à 6,
**caractérisée en ce qu'**
une barrette de coupe (3) est encastrée dans la table (1) de la machine, dans la zone du plan de coupe (7).
